# EUROPÄISCHE PATENTSCHRIFT

(11) **EP 1 348 805 B1**
(45) Veröffentlichungstag und Bekanntmachung des Hinweises auf die Patenterteilung: **14.11.2007**
(21) Anmeldenummer: 03001596.0
(22) Anmeldetag: 24.01.2003
(51) Int. Cl.: D21F 3/10

(54) **Dichtungseinrichtung**
Sealing device
Dispositif d' étanchéité

(30) Priorität: 28.03.2002 DE 10214132
(43) Veröffentlichungstag der Anmeldung: 01.10.2003
(73) Patentinhaber: Voith Patent GmbH, 89522 Heidenheim (DE)
(72) Erfinder: Begemann, Ulrich, 89522 Heidenheim (DE); Grabscheid, Joachim, Dr., 89547 Gerstetten (DE); Rheims, Jörg, Dr., 47918 Tönivorst (DE); Müller, Ansgar, 89522 Heidenheim (DE)

(56) Entgegenhaltungen:
- EP-A- 1 239 076
- DE-A- 19 751 283
- DE-A- 19 842 837

## Beschreibung

Die Erfindung betrifft eine Dichtungseinrichtung zur seitlichen Abdichtung wenigstens einer an eine bewegte Fläche angrenzenden Überdruck- oder Unterdruckzone in einer Papiermaschine mit wenigstens einem der bewegten Fläche gegenüberliegenden Dichtelement, das über ein Gelenk schwenkbar gelagert und zum Anlegen an die bewegte Fläche durch entsprechendes Verschwenken mit einer Anpresskraft beaufschlagbar ist.

Eine solche Dichtungseinrichtung ist beispielsweise in der US-A-5 580 424, der DE 197 51 283 und der DE 198 42 837 beschrieben.

Derartige Dichtungseinrichtungen dienen beispielsweise dazu, das unter einem Unterdruck stehende Innere eines Saugkastens, dessen Seitenwände mit der Dichtungseinrichtung versehen sind, gegenüber der Umgebung abzudichten.

Bei der DE 197 51 283 wird zwar das Dichtelement in die Betriebspostition geschwenkt, jedoch kann die Betriebsdauer infolge des Verschleißes noch nicht befriedigen.

Es wurde auch bereits ein Dichtelement vorgeschlagen, das in einem Dichtbereich dichtend mit einem Saugwalzenmantel zusammenwirkt und in einem der Bedämpfung der Bohrungsbelüftung dienenden Belüftungsbereich mit dem Walzenmantel einen Belüftungsspalt bildet und das über ein am ablaufenden Ende starr mit einem Saugkasten verbundenes Gelenk schwenkbar gelagert ist. Aufgrund der Durchbiegung von Saugkasten und Walzenrohr kann sich hierbei jedoch der Abstand zwischen dem in Laufrichtung der Walze hinteren Ende des Dichtelements und dem Walzenmantel über die Walzenlänge um bis zu 15 mm verändern. Die Bedämpfung der Bohrungsbelüftung von der Walzeninnenseite her ist dadurch sehr unterschiedlich. Für eine bestimmte Einbauposition und ein bestimmtes Betriebsvakuum können diese Verformungen zumindest angenähert durch eine entsprechende Bearbeitung der Anschraubfläche der Gelenkleiste kompensiert werden. Ist die Walze jedoch für verschiedene Einbaupositionen mit unterschiedlichen Vakua vorgesehen, sind einer solchen Kompensation enge Grenzen gesetzt. Diese Methode bewirkt außerdem, dass beim Anlegen der Dichtleisten ohne Vakuum und der damit verbundenen Saugkastenverformung eine jeweilige Dichtleiste durch Torsion die starken Abstandsunterschiede zwischen Gelenk und Walzenrohr ausgleichen muss, unter Umständen jedoch gar nicht dazu in der Lage ist. Durch Verschleiß der Dichtleiste verändert sich der Belüftungskeil zwischen Dichtleiste und Walzenrohr. Mit zunehmendem Verschleiß nimmt das Geräusch zu, bis schließlich kein Unterschied mehr zu konventionellen Dichtleisten besteht.

Ziel der Erfindung ist es daher, eine verbesserte Dichtungseinrichtung der eingangs genannten Art zu schaffen, mit der die zuvor genannten Nachteile vermieden werden.

Diese Aufgabe wird nach der Erfindung gelöst durch eine Dichtungseinrichtung zur seitlichen Abdichtung wenigstens einer an eine bewegte Fläche angrenzenden Überdruck- oder Unterdruckzone in einer Papiermaschine mit wenigstens einem der bewegten Fläche gegenüberliegenden Dichtelement, das über ein Gelenk schwenkbar gelagert und zum Anlegen an die bewegte Fläche durch entsprechendes Verschwenken mit einer Anpresskraft beaufschlagbar ist, wobei das Gelenk und mit diesem die Schwenkachse insbesondere in Richtung der Anpresskraft allgemein auf die bewegte Fläche zu und von dieser weg verstellbar und in seiner jeweiligen Position fixierbar ist.

Dabei ist das Gelenk vorzugsweise an einer verstellbaren und in ihrer jeweiligen Position fixierbaren Leiste gebildet, die sich insbesondere quer zur Laufrichtung der bewegten Fläche erstrecken kann.

Die Leiste kann beispielsweise an einem Träger oder dergleichen fixierbar sein.

Gemäß einer bevorzugten Ausführungsform der erfindungsgemäßen Dichtungseinrichtung ist die Leiste über eine Klemmeinrichtung in ihrer jeweiligen Lage fixierbar.

Die betreffende Klemmeinrichtung kann beispielsweise wenigstens einen Kolben und/oder wenigstens einen Druckschlauch umfassen.

Von Vorteil ist insbesondere auch, wenn die Leiste mit Distanzhaltern versehen und in eine Endposition verstellbar ist, in der diese Distanzhalter an der bewegten Fläche anliegen und damit eine vorgebbare Position des Gelenks relativ zur bewegten Fläche definieren. Dabei können insbesondere mehrere quer zur Laufrichtung über die bewegte Fläche verteilte Distanzhalter vorgesehen sein. Die Distanzhalter können beispielsweise zumindest teilweise durch Noppen, Rollen und/oder dergleichen gebildet sein.

Von Vorteil ist insbesondere auch, wenn die Distanzhalter durch einen vorgebbaren Rückhub insbesondere beim Fixieren der Leiste wieder von der bewegten Fläche abhebbar sind.

Die durch das Gelenk definierte Schwenkachse des Dichtelements erstreckt sich vorzugsweise quer zur Laufrichtung der bewegten Fläche.

Zur Bildung des Gelenks kann die Leiste insbesondere mit einem Eingriffsabschnitt versehen sein, der in eine in dem Dichtelement vorgesehene Nut eingreift. Die betreffende Nut ist vorzugsweise an einer in Laufrichtung der bewegten Fläche betrachtet hinteren Stirnseite des Dichtelements vorgesehen.

Das Dichtelement kann allgemein in Laufrichtung der bewegten Fläche betrachtet zwischen der Leiste und einem insbesondere einem Träger oder dergleichen zugeordneten Anschlag angeordnet sein. Dabei ist die dem Anschlag zugewandte vordere Stirnfläche des Dichtelements vorzugsweise konvex gekrümmt, um gegebenenfalls ein ungehindertes Verschwenken des Dichtelements zu ermöglichen.

Gemäß einer bevorzugten praktischen Ausführungsform der erfindungsgemäßen Dichtungseinrichtung umfasst das Dichtelement einen Belüftungsansatz, der sich in Laufrichtung der bewegten Fläche vom dichtend mit dieser Fläche zusammenwirkenden Ende des Dichtelements wegerstreckt, um in einem sich an den Dichtbereich anschließenden Belüftungsbereich für eine Belüftung insbesondere von in der bewegten Fläche vorgesehenen Öffnungen zu sorgen. Dabei bildet der Belüftungsansatz mit der bewegten Fläche vorzugsweise einen sich in deren Laufrichtung erweiternden Spalt.

Das Dichtelement ist zum Anlegen an die bewegte Fläche vorzugsweise im Bereich seines dichtend mit dieser Fläche zusammenwirkenden Endes entsprechend beaufschlagbar. Dabei kann das Dichtelement im Bereich seines dichtend mit der bewegten Fläche zusammenwirkenden Endes einen sich allgemein von der bewegten Fläche weg erstreckende Ansatz aufweisen und über diesen Ansatz entsprechend beaufschlagbar sein.

Bei einer zweckmäßigen praktischen Ausführungsform ist das Dichtelement zum Anlegen an die bewegte Fläche beispielsweise über wenigstens einen Druckschlauch oder dergleichen entsprechend beaufschlagbar.

Auch zum Verstellen der Leiste kann z.B. wenigstens ein Druckschlauch vorgesehen sein.

Von Vorteil ist insbesondere auch, wenn die Leiste mehrteilig, insbesondere zweiteilig, ausgeführt ist und die Leistenteile relativ zueinander um einen definierten Betrag verstellbar, insbesondere verschiebbar, sind. Dabei kann die mehrteilige Leiste zunächst im auseinander gezogenen Zustand soweit verstellbar sein, dass der Belüftungsansatz des Dichtelements an der bewegten Fläche anliegt. Das Dichtelement kann über die Leiste insbesondere auch so beaufschlagbar sein, dass der Belüftungsansatz an die bewegte Fläche angepresst wird. Die betreffende Fläche des Belüftungsansatzes wird hierbei entsprechend gereinigt und "nachgeschliffen".

Bei einer bevorzugten praktischen Ausführungsform der erfindungsgemäßen Dichtungseinrichtung umfasst die Leiste zwei um einen vorgebbaren Hub relativ zueinander verstellbare, insbesondere verschiebbare, Leistenteile, wobei der das Gelenk bzw. den Eingriffsabschnitt aufweisende Leistenteil nach erfolgtem Fixieren des anderen Leistenteils entsprechend dem vorgebbaren Hub wieder zurückziehbar ist, um den Belüftungsansatz wieder von der bewegten Fläche abzuheben. Dabei entspricht der begrenzte Hub vorzugsweise dem Abstand der in Laufrichtung der bewegten Fläche hinteren Kante des Dichtelements von der bewegten Fläche.

Der das Gelenk bzw. den Eingriffsabschnitt aufweisende Leistenteil kann insbesondere federnd in seine zurückgezogene Position belastet sein.

Vorteilhafterweise ist der das Gelenk bzw. den Eingriffsabschnitt aufweisende Leistenteil über wenigstens einen Druckschlauch in seine ausgezogene Position beaufschlagbar.

Der andere Leistenteil ist vorzugsweise über eine Klemmeinrichtung in seiner jeweiligen Lage fixierbar. Die Klemmeinrichtung kann beispielsweise einen Kolben und/oder wenigstens einen Druckschlauch umfassen.

Von Vorteil ist insbesondere auch, wenn das Dichtelement über eine Klemmeinrichtung in seiner jeweiligen Schwenklage fixierbar ist. Auch in diesem Fall kann die Klemmeinrichtung beispielsweise wieder wenigstens einen Kolben und/oder wenigstens einen Druckschlauch umfassen.

Gemäß einer bevorzugten praktischen Ausführungsform ist die Klemmeinrichtung so ausgeführt, dass sich das Dichtelement bei einer Beaufschlagung des Kolbens bzw. Druckschlauches von der bewegten Fläche löst, wodurch der Verschleiß entsprechend verringert wird.

Gemäß einer zweckmäßigen praktischen Ausführungsform kann ein in einem jeweiligen Abstand zur bewegten Fläche fixierbares und die Anlegebewegung des Dichtelements begrenzendes Anschlagselement vorgesehen sein.

Das Anschlagselement ist vorzugsweise über eine Klemmeinrichtung in seiner jeweiligen Position fixierbar. Die Klemmeinrichtung kann beispielsweise wieder wenigstens einen Kolben und/oder wenigstens einen Druckschlauch umfassen.

Vorteilhafterweise ist das Anschlagselement über z.B. wenigstens einen Druckschlauch unter Mitnahme des Dichtelements zumindest wieder soweit zurückziehbar, dass sich das Dichtelement von der bewegten Fläche löst.

Gemäß einer anderen zweckmäßigen Ausführungsform der erfindungsgemäßen Dichtungseinrichtung ist die Klemmeinrichtung so ausgeführt, dass das Anschlagselement bei einer Beaufschlagung des Kolbens bzw. Druckschlauches unter Mitnahme des Dichtelements zumindest wieder soweit zurückgezogen wird, dass sich das Dichtelement von der bewegten Fläche löst.

Die Dichtungseinrichtung kann insbesondere zur seitlichen Abdichtung wenigstens einer an die Innen- oder Außenwand eines rotierenden Mantels einer Saug- oder Blaswalze oder an ein bewegtes Band angrenzenden Druckzone eingesetzt werden.

Grundsätzlich ist beispielsweise auch eine Verwendung zwischen einem Saug- oder Blaskasten und dem rotierenden Mantel einer Saug- oder Blaswalze oder einem bewegten Band denkbar.

Das Dichtelement kann insbesondere auch als eine sich zumindest im wesentlichen über die gesamte Walzenlänge erstreckende Dichtleiste ausgebildet sein.

Die Erfindung wird im folgenden anhand von Ausführungsbeispielen unter Bezugnahme auf die Zeichnung näher erläutert; in dieser zeigen:
- Figur 1: eine schematische, teilweise geschnittene Darstellung einer ersten beispielhaften Ausführungsform einer Dichtungseinrichtung mit einem über ein Gelenk verschwenkbaren Dichtelement, wobei das Gelenk allgemein auf die bewegte Fläche zu und von dieser weg verstellbar und in seiner jeweiligen Position fixierbar ist,
- Figur 2: eine schematische, teilweise geschnittene Darstellung einer weiteren Ausführungsform der Dichtungseinrichtung, bei der das Gelenk an einer verstellbaren und in ihrer jeweiligen Position fixierbaren Leiste vorgesehen ist,
- Figur 3: eine schematische, teilweise geschnittene Darstellung einer weiteren Ausführungsform der Dichtungseinrichtung mit einer zur Bildung des Gelenks vorgesehenen Leiste, die mit Distanzhaltern versehen ist,
- Figur 4: eine schematische, teilweise geschnittene Darstellung einer weiteren Ausführungsform der Dichtungseinrichtung mit einer zur Bildung des Gelenks vorgesehenen zweiteiligen Leiste,
- Figur 5: eine schematische, teilweise geschnittene Darstellung einer weiteren Ausführungsform der Dichtungseinrichtung, bei der das Dichtelement über eine Klemmeinrichtung in seiner Schwenklage fixierbar ist,
- Figur 6: eines schematische, teilweise geschnittene Darstellung einer weiteren Ausführungsform der Dichtungseinrichtung mit einem die Anlagebewegung des Dichtelements begrenzenden verstellbaren Anschlagselement,
- Figur 7: eine schematische, teilweise geschnittene Darstellung einer weiteren Ausführungsform der Dichtungseinrichtung mit einem die Anlagebewegung des Dichtelements begrenzenden verstellbaren Anschlagselement, das beim Fixieren einen Rückhub erfährt, und
- Fig. 8-11: weitere Ausführungsformen der verstellbaren Leiste mit zugeordneter Klemmeinrichtung.

Figur 1 zeigt in schematischer, teilweise geschnittener Darstellung eine erste beispielhafte Ausführungsform einer Dichtungseinrichtung 10 zur seitlichen Abdichtung wenigstens einer an eine bewegte Fläche 12 angrenzenden Überdruck- oder Unterdruckzone in einer Papiermaschine.

Im vorliegenden Fall ist die Dichtungseinrichtung 10 innerhalb einer Saugwalze 14 angeordnet, um beispielsweise eine Druckzone P₁ gegenüber der Umgebung abzudichten, in der ein höherer Druck P₂ herrscht. Hier bildet also der mit Bohrungen 16 versehene Mantel 18 der Saugwalze 14 die bewegte Fläche 12. Über die Saugwalze 14 kann insbesondere eine zu entwässernde Papierbahn geführt sein. Grundsätzlich kann - insbesondere bei Verwendung der erfindungsgemäßen Dichtungseinrichtung in Verbindung mit einem einer Blaswalze zugeordneten Blaskasten - der Umgebungsdruck P₂ auch kleiner sein als der beispielsweise im Innern eines Saugkastens erzeugte Druck P₁.

Die Dichtungseinrichtung umfasst wenigstens ein der bewegten Fläche 12 gegenüberliegendes Dichtelement 20, das über ein Gelenk 22 schwenkbar gelagert und zum Anlegen an die bewegte Fläche 12 durch entsprechendes Verschwenken mit einer Anpresskraft F_{P} beaufschlagbar ist, die im vorliegenden Fall beispielsweise durch einen sich vorzugsweise quer zur Laufrichtung L der bewegten Fläche 12 erstreckenden Druckschlauch 24 erzeugt wird.

Das Gelenk 22 ist insbesondere in Richtung der Anpresskraft F_{P} allgemein auf die bewegte Fläche 12 zu und von dieser weg verstellbar und in seiner jeweiligen Position fixierbar. Anders ausgedrückt ist das Gelenk 22 und damit die durch dieses gebildete Schenkachse 26 in vorgebbarer Weise relativ zur bewegten Fläche 12, d.h. hier der Innenfläche der Saugwalze 14, positionierbar.

Das Gelenk 22 ist an einem entsprechend positionierbaren Element 28 gebildet, bei dem es sich beispielsweise um eine Leiste oder dergleichen handeln kann. Die Verschieberichtung V_{R} dieses verstellbaren Elements 28 ist entsprechend beispielsweise parallel zur Richtung der Anpresskraft F_{P}.

Die durch das Gelenk 22 definierte Schwenkachse 26 des Dichtelements 20 erstreckt sich quer zur Laufrichtung L der bewegten Fläche 12.

Wie anhand der Figur 1 zu erkennen ist, kann das Element bzw. Leiste 28 zur Bildung des Gelenks mit einem Eingriffsabschnitt 30 versehen sein, der in eine in dem Dichtelement 20 vorgesehene Nut 32 eingreift. Die Nut 32 ist an einer in Laufrichtung L der bewegten Fläche 12 betrachtet hinteren Stirnseite 34 des Dichtelements 20 vorgesehen. Der Eingriffsabschnitt 30 sowie die Nut 32 erstrecken sich quer zur Laufrichtung der bewegten Fläche 12, um die querverlaufende Schwenkachse 26 zu bilden.

Wie anhand der Figur 1 zu erkennen ist, kann das Dichtelement 20 allgemein in Laufrichtung L der bewegten Fläche 12 betrachtet zwischen dem beispielsweise durch eine Leiste gebildeten verstellbaren Element 28 und einem insbesondere einem Träger 36 oder dergleichen zugeordneten Anschlag 38 angeordnet sein. Dabei ist die dem Anschlag 38 zugewandte vordere Stirnfläche 40 des Dichtelements 20 vorzugsweise konvex gekrümmt, um gegebenenfalls ein ungehindertes Verschwenken des Dichtelements 20 zu ermöglichen.

Das Dichtelement 20 ist mit einem Belüftungsansatz 42 versehen, der sich in Laufrichtung L der bewegten Fläche 12 vom dichtend mit dieser Fläche 12 zusammenwirkenden Ende 44 des Dichtelements 20 weg erstreckt, um in einem sich an den Dichtbereich 46 anschließenden Belüftungsbereich 48 für eine Belüftung der in der bewegten Fläche 12 vorgesehenen Öffnungen oder Bohrungen 16 zu sorgen. Dabei bildet der Belüftungsansatz 42 mit der bewegten Fläche 12 einen sich in deren Laufrichtung L erweiternden Spalt 50.

Wie bereits erwähnt ist das Dichtelemente 20 zum Anlegen an die bewegte Fläche 12 im Bereich eines dichtend mit dieser Fläche 12 zusammenwirkenden Endes 44 beispielsweise durch wenigstens einen sich in Querrichtung erstreckenden Druckschlauch 24 entsprechend beaufschlagbar. Dabei ist das Dichtelement 20 im Bereich seines dichtenden Endes 44 mit einem sich allgemein von der bewegten Fläche 44 wegerstreckenden Ansatz 52 versehen und über diesen Ansatz 52 entsprechend beispielsweise durch den Druckschlauch 24 beaufschlagbar.

Das Dichtelement 20 kann insbesondere als eine sich quer zur Laufrichtung L der bewegten Fläche 12 und insbesondere als eine sich zumindest im wesentlichen über die gesamte Länge der Saugwalze 14 erstreckende Dichtleiste ausgebildet sein.

Der Druckschlauch 24 kann beispielsweise zwischen dem Träger 36 und dem Ansatz 52 des Dichtelements 20 angeordnet sein.

Figur 2 zeigt in schematischer, teilweise geschnittener Darstellung eine weitere Ausführungsform der Dichtungseinrichtung 10, bei der das Gelenk 22 an einer verstellbaren und in ihrer jeweiligen Position fixierbaren Leiste 28 vorgesehen ist. Die Leiste 28 erstreckt sich wieder quer zur Laufrichtung L der bewegten Fläche 12.

Die Leiste 28 ist auch im vorliegenden Fall beispielsweise wieder in Richtung der Anpresskraft F_{P} beweglich. In ihrer jeweiligen Position ist die Leiste 28 an einem Träger 36 fixierbar. Es kann sich beispielsweise um denselben Träger 36 handeln, an dem auch der Anschlag 38 vorgesehen ist.

Wie anhand der Figur 2 zu erkennen ist, ist die Leiste über eine Klemmeinrichtung 54 in ihrer jeweiligen Lege fixierbar. Die Klemmeinrichtung 54 kann wenigstens einen Kolben 56 und/oder wenigstens einen Druckschlauch 58 umfassen. Im vorliegenden Fall ist ein z.B. leistenartiger Kolben 56 vorgesehen, der durch einen sich beispielsweise in Querrichtung erstreckenden Druckschlauch 58 gegen die Leiste 28 gepresst wird, um diese zwischen dem Kolben 56 und einer Gegenfläche 60, die beispielsweise wieder am Träger 36 vorgesehen sein kann, einzuklemmen.

Die Leiste 28 ist in Anpressrichtung beispielsweise durch wenigstens einen Druckschlauch 62 entsprechend verstellbar. Sobald die Leiste 28 beispielsweise über den Druckschlauch 62 in der gewünschten Weise verstellt ist, kann die Klemmeinrichtung 54 aktiviert werden, um die Leiste 28 in der betreffenden Position durch Klemmung zu fixieren.

Im übrigen kann diese Dichtungseinrichtung 10 zumindest im wesentlichen insbesondere wieder so ausgeführt sein wie die der Figur 1. Einander entsprechenden Teilen sind gleiche Bezugszeichen zugeordnet.

Figur 3 zeigt in schematischer, teilweise geschnittener Darstellung eine weitere Ausführungsform der Dichtungseinrichtung 10 mit einer zur Bildung des Gelenks 22 vorgesehenen Leiste 28.

Im vorliegenden Fall ist die Leiste 28 lediglich beispielsweise mit Distanzhaltern 64 versehen und beispielsweise wieder durch wenigstens einen Druckschlauch 62 in eine Endposition verstellbar, in der diese Distanzhalter 64 an der bewegten Fläche 12 anliegen und damit eine vorgebbare Position des Gelenks 22 relativ zur bewegten Fläche 12 definieren. Dabei sind vorzugsweise mehrere quer zur Laufrichtung L über die bewegte Fläche 12 verteilte Distanzhalter 64 vorgesehen. Zur Definition der Gelenkposition können also mehrere in Breitenrichtung verteilte Distanzhalter 64 in Form von Noppen vorgesehen sein. Diese können beispielsweise durch Noppen, Rollen und/oder dergleichen gebildet sein. Beispiele möglicher Querschnittsformern solcher Distanzhalter 64 sind im unteren Teil der Figur 3 wiedergegeben. So können diese Distanzhalter 64 beispielsweise einen rechteckigen Querschnitt a), einen dreieckförmigen Querschnitt b), einen ovalen Querschnitt c) usw. besitzen.

Insbesondere beim Fixieren der Leiste 28 können die Distanzhalter 64 durch einen vorgebbaren Rückhub wieder von der bewegten Fläche 12 abgehoben werden.

Dazu kann beispielsweise die Klemmeinrichtung 54 so ausgeführt sein, dass die Leiste 28 bei einer Beaufschlagung des Kolbens 56 bzw. des Druckschlauches 58 ein Stück nach unten bewegt und entsprechend die Distanzhalter 64 von der bewegten Fläche 12 abgehoben werden. Wie anhand der Figur 3 zu erkennen ist, sind dazu der Kolben 56 sowie der Druckschlauch 58 in einer hier beispielsweise gegenüber der Horizontalen entsprechend geneigten Führung 66 angeordnet. Der Kolben 56 kann beispielsweise wieder durch eine sich quer zur Laufrichtung L der bewegten Fläche 12 erstreckende Zwischenleiste gebildet sein. Auf der anderen Seite der Leiste 28 kann beispielsweise eine weitere Zwischenleiste 68 vorgesehen sein, die ebenfalls wieder in einer schräg verlaufenden Führung 69 angeordnet sein kann. Die beiden Führungen 66, 69 können beispielsweise wieder in dem Träger 36 vorgesehen sein. Zwischen der Leiste 68 und dem Träger 36 können ebenfalls wieder Druckschläuche 70 wie z.B. O-Ringbänder aus Silikon oder dergleichen angeordnet sein, die im vorliegenden Fall jedoch einen deutlich kleineren Querschnitt besitzen als der Druckschlauch 58.

Diese einen entsprechenden Rückhub bewirkende Klemmeinrichtung 54 kann allgemein insbesondere auch so ausgeführt sein, wie dies in der US-A- 5 580 424 beschrieben ist.

Im übrigen kann die Dichtungseinrichtung 10 insbesondere zumindest im wesentlichen wieder so ausgeführt sein wie die gemäß Figur 1. Einander entsprechenden Teilen sind gleiche Bezugszeichen zugeordnet.

Es versteht sich von selbst, dass Distanzhalter nicht zwingend sind und ein kleiner Spalt auch anderweitig erzielt werden kann.

Figur 4 zeigt in schematischer, teilweise geschnittener Darstellung eine weitere Ausführungsform der Dichtungseinrichtung 10 mit einer zur Bildung des Gelenks 22 vorgesehenen Leiste 28.

Im vorliegenden Fall ist diese Leiste 28 zweiteilig ausgeführt, wobei die beiden Leistenteile 28', 28" insbesondere in Richtung der Anpresskraft F_{P} relativ zueinander um einen definierten Betrag a verstellbar, insbesondere verschiebbar, sind, der vorzugsweise dem während des normalen Betriebs vorgesehenen Abstand a_{D} der in Laufrichtung L hinteren Kante 72 von der bewegten Fläche 12 entspricht.

Die zweiteilige Leiste 28 ist zunächst im auseinander gezogenen Zustand z.B. über wenigstens einen Druckschlauch 62 soweit zur bewegten Fläche 12 hin verstellbar, dass der Belüftungsansatz 42 des Dichtelements 20 bzw. dessen hintere Kante 72 an der bewegten Fläche 12 anliegt (siehe gestrichelte Darstellung des Dichtelements). Dabei ist das Dichtelement 20 über die Leiste 28 insbesondere so beaufschlagbar, dass der Belüftungsansatz 42 an die bewegte Fläche 12 angepresst wird.

Die beiden Leistenteile 28', 28" sind also um den vorgebbaren Hub a relativ zueinander so verstellbar, dass die hintere Kante 72 des Dichtelements 20 an die bewegte Fläche 12 anlegbar bzw. anschließend beispielsweise nach erfolgtem Fixieren des äußeren Leistenteils 28" um den vorgebbaren Hub a wieder von der bewegten Fläche 12 abhebbar ist. Der das Gelenk 22 bzw. den Eingriffsabschnitt 30 aufweisende Leistenteil 28' ist mit seinem gegenüberliegenden Ende innerhalb des äußeren Leistenteils 28" angeordnet und in diesem geführt.

Der das Gelenk 22 bzw. den Eingriffsabschnitt 30 aufweisende Leistenteil 28' ist z.B. über eine oder mehrere Druckfedern 74 federnd in seine in der Figur 4 mit durchgezogenen Linien dargestellte zurückgezogene Position belastet.

Beispielsweise über wenigstens einen Druckschlauch 76 kann der das Gelenk 22 bzw. den Eingriffsabschnitt 30 aufweisende Leistenteil 28' entgegen der Federkraft in seine ausgezogen Position (gestrichelte Darstellung) beaufschlagt werden.

Der äußere Leistenteil 28' ist beispielsweise wieder über eine solche Klemmeinrichtung 54, wie sie im Zusammenhang mit der Ausführung gemäß der Figur 2 beschrieben wurde, in seiner jeweiligen Lage fixierbar. Die Klemmeinrichtung 54 kann also beispielsweise wieder wenigstens einen Kolben 56 und/oder wenigstens einen Druckschlauch 58 umfassen, um das äußere Leistenteil 28" beispielsweise zwischen dem insbesondere leistenartigen Kolben 56 und einer Gegenfläche 60 festzuklemmen.

Die zweiteilige Leiste 28 wird im vorliegenden Fall also beispielsweise über den Druckschlauch 76 auseinander geschoben und beispielsweise über den Druckschlauch 62 insgesamt in Richtung der bewegten Fläche 12 bewegt, bis das Dichtelement 20 mit der hinteren Kante 72 an der bewegten Fläche 12 anliegt. Das äußere Leistenteil 28" wird über die Klemmeinrichtung 54 fixiert, und der innere Leistenteil 28' wird entsprechend dem vorgebbaren definierten Hub a entgegen der Anpressrichtung F_{P} verschoben. Der begrenzte Hub a entspricht dem sich während des Betriebs ergebenden Abstand a_{D} der hinteren Kante 72 von der bewegten Fläche 12, der über die Breite insbesondere konstant ist.

Im übrigen kann diese Dichtungseinrichtung insbesondere zumindest im wesentlichen wieder den gleichen Aufbau wie die gemäß Figur 2 besitzen. Einander entsprechenden Teilen sind gleiche Bezugszeichen zugeordnet.

Figur 5 zeigt in schematischer, teilweise geschnittener Darstellung eine weitere Ausführungsform der Dichtungseinrichtung 10, bei der das Dichtelement 20 über eine Klemmeinrichtung 78 in seiner jeweiligen Schwenklage fixierbar ist.

Die Klemmeinrichtung 78 kann insbesondere wieder wenigstens einen Kolben 80 und/oder wenigstens einen Druckschlauch 82 umfassen. Der Kolben 80 kann insbesondere wieder leistenartig ausgeführt sein und sich quer zur Laufrichtung L der bewegten Fläche 20 erstrecken. Auch der Druckschlauch 82 erstreckt sich insbesondere wieder in Querrichtung.

Grundsätzlich könnte die betreffende Klemmeinrichtung insbesondere auch so ausgeführt sein, dass sich das Dichtelement 20 bei einer Beaufschlagung des Kolbens bzw. Druckschlauches von der bewegten Fläche 12 löst.

Im übrigen kann diese Ausführungsform insbesondere zumindest im wesentlichen wieder den gleichen Aufbau wie die zuvor beschriebenen Ausführungsformen besitzen. Einander entsprechenden Teilen sind gleiche Bezugszeichen zugeordnet.

Figur 6 zeigt in schematischer, teilweise geschnittener Darstellung eine weitere Ausführungsform der Dichtungseinrichtung 10.

Im vorliegenden Fall ist ein in einem jeweiligen Abstand zur bewegten Fläche 12 fixierbares und die Anlegebewegung des Dichtelements 20 begrenzendes Anschlagselement 84 vorgesehen. Wie anhand der Figur 6 zu erkennen ist, umfasst dieses Anschlagselement 84 einen Eingriffsabschnitt 86, der mit Spiel in eine in der vorderen Stirnseite 40 des Dichtelements 20 vorgesehene Nut 88 eingreift.

Das Anschlagselement 84 ist im vorliegenden Fall über eine Klemmeinrichtung 90 in seiner jeweiligen Position fixierbar. Die Klemmeinrichtung 90 kann beispielsweise wieder wenigstens einen Kolben 92 und/oder wenigstens einen Druckschlauch 94 umfassen. Der Kolben 92 kann beispielsweise wieder als leistenartiges, sich quer zur Laufrichtung L der bewegten Fläche 12 erstreckendes Element ausgeführt sein. Auch der Druckschlauch 94 erstreckt sich vorzugsweise wieder in Querrichtung.

Beispielsweise durch wenigstens einen Druckschlauch 96 kann das Anschlagselement 84 unter Mitnahem des zuvor über den Druckschlauch 24 an die bewegte Fläche 12 angelegten Dichtelements 20 unter Mitnahme dieses Dichtelements 20 zumindest wieder soweit zurückgezogen werden, dass sich das Dichtelement 20 wieder von der bewegten Fläche 12 löst.

Im übrigen kann diese Ausführungsform insbesondere zumindest im wesentlichen wieder einen solchen Aufbau besitzen wie die anhand der Figuren 1 bis 5 beschriebenen Ausführungsformen. Einander entsprechenden Teilen sind gleiche Bezugszeichen zugeordnet.

Die Ausführungsform gemäß Figur 7 unterscheidet sich von der gemäß Figur 6 im wesentlichen dadurch aus, dass die Klemmeinrichtung 90 in vergleichbarer Weise wie die im Zusammenhang mit der Figur 3 beschriebene Klemmeinrichtung 54 ausgeführt ist. Im vorliegenden Fall wird durch die entsprechende Ausführung der Klemmeinrichtung 90 das Anschlagselement 84 also bei einer Beaufschlagung des Kolbens 92 bzw. Druckschlauches 94 unter Mitnahme des Dichtelements 20 zumindest wieder soweit zurückgezogen, dass sich das Dichtelement 20 von der bewegten Fläche 12 löst.

Beispielsweise durch ein Federblech 98 oder dergleichen kann das Anschlagselement federnd gegen den unteren Rand der Nut 88 belastet sein.

Im übrigen kann auch diese Ausführungsform zumindest im wesentlichen wieder so ausgeführt sein wie die zuvor beschriebenen Ausführungsformen. Einander entsprechenden Teilen sind gleiche Bezugszeichen zugeordnet.

Die Figuren 8 bis 11 zeigen in schematischer Teildarstellung weitere Ausführungsformen der verstellbaren Leiste 28 mit zugeordneter Klemmeinrichtung 54. Auch in den vorliegenden Fällen kann die jeweilige Klemmeinrichtung 54 beispielsweise wieder wenigstens einen Kolben 56 und/oder wenigstens einen Druckschlauch 58 umfassen. In den vorliegenden Fällen ist beispielsweise wieder ein leistenartiger Kolben 56 vorgesehen, der durch einen sich beispielsweise in Querrichtung erstreckenden Druckschlauch 58 gegen die Leiste 28 gepresst wird, um diese zwischen dem Kolben 56 und einer Gegenfläche 60 einzuklemmen, die beispielsweise wieder durch eine Zwischenleiste 68 (vgl. insbesondere die Figuren 8 und 9) gebildet oder an einem anderen Gegenelement (siehe z.B. die Figuren 10 und 11) bzw. am Träger vorgesehen sein kann.

Die Leiste 28 ist in Anpressrichtung beispielsweise wieder durch wenigstens einen Druckschlauch 62 entsprechend verstellbar (vgl. insbesondere die Figuren 8 und 11). Sobald die Leiste 28 beispielsweise über den Druckschlauch 62 in der gewünschten Weise verstellt ist, kann die Klemmeinrichtung 54 aktiviert werden, um die Leiste 28 in der gewünschten Position durch Klemmung zu fixieren.

In den vorliegenden Fällen ist die Klemmeinrichtung 54 ähnlich wie die der Figur 3 wieder so ausgeführt, dass die Leiste 28 bei einer Beaufschlagung des Kolbens 56 bzw. des Druckschlauches 58 ein Stück nach unten bewegt wird. Wie anhand der Figuren 8 und 11 zu erkennen ist, sind dazu der Kolben 56 sowie der Druckschlauch 58 wieder in einer hier beispielsweise gegenüber der Horizontalen entsprechend geneigten Führung 66 angeordnet. Der Kolben 56 kann beispielsweise wieder durch ein sich quer zur Laufrichtung L der bewegten Fläche 12 (siehe auch nochmals Figur 3) erstreckende Zwischenleiste gebildet sein. Auf der anderen Seite der Leiste 28 kann beispielsweise eine weitere Zwischenleiste 68 (vgl. insbesondere die Figuren 8 und 9) vorgesehen sein. Bei der Ausführungsform gemäß Figur 8 ist diese Zwischenleiste 68 auch wieder in einer schräg verlaufenden Führung 69 angeordnet. Eine solche schräg verlaufende Führung ist jedoch, wie beispielsweise die Figur 9 zeigt, nicht zwingend.

Die Leiste 28 kann nun beispielsweise auf beiden oder nur auf einer Seite aufgeraut sein und/oder, im Extremfall, beispielsweise mit einem Sägezahnprofil 100 versehen sein, um die Reibung z.B. zwischen den Leisten 56, 68 entsprechend zu erhöhen und damit größere Winkel in der Führung zu erreichen. Das Sägezahnprofil kann auch auf die Leisten oder Führungen 56, 68 entsprechend aufgebracht werden (vgl. z.B. Figur 8). Dadurch lassen sich größere Mittel insbesondere zwischen der Bewegungsrichtung der Leisten 56, 58 und der Leiste 28 erreichen.

Durch einen Ansatz 102 oder dergleichen wird verhindert, dass die Zähne sich einhaken.

Grundsätzlich ist auch denkbar, dass entweder die Führung bzw. Leiste 56 oder die Führung bzw. Leiste 68 wegfällt. Die Führung der Leiste 28 wird dann von der jeweils anderen Leiste bzw. Führung 68 bzw. 56 übernommen.

In den dargestellten Fällen dient beispielsweise der Kolben 56 nicht mehr als Führung. Die betreffende Führung ist hier also weggelassen worden. Die Leiste 28 muss entsprechend anders an die Führung angepresst werden, beispielsweise über ein elastisches, kompressibles Material 104 (vgl. z.B. Figur 9), Schläuche, Federn 106 (vgl. z.B. Figur 10) und/oder dergleichen.

Da unter anderem der Abstand a_{D} eventuell relativ klein sein kann, ist es auch denkbar, die Distanz- oder Abstandshalter 64 (vgl. z.B. die Figur 3) wegzulassen und, wie beispielsweise in der Figur 4 dargestellt, die Leiste als Anschlag zu benutzen.

### Bezugszeichenliste

- 10: Dichtungseinrichtung
- 12: bewegte Fläche
- 14: Saugwalze
- 16: Bohrung, Öffnung
- 18: Mantel
- 20: Dichtelement
- 22: Gelenk
- 24: Druckschlauch
- 26: Schwenkachse
- 28: verstellbares Element, verstellbare Leiste
- 30: Eingriffsabschnitt
- 32: Nut
- 34: hintere Stirnseite
- 36: Träger
- 38: Anschlag
- 40: vordere Stirnfläche
- 42: Belüftungsansatz
- 44: dichtendes Ende
- 46: Dichtbereich
- 48: Belüftungsbereich
- 50: Spalt
- 52: Ansatz
- 54: Klemmeinrichtung
- 56: Kolben
- 58: Druckschlauch
- 60: Gegenfläche
- 62: Druckschlauch
- 64: Distanzhalter
- 66: Führung
- 68: Zwischenleiste
- 69: Führung
- 70: Druckschlauch
- 72: hintere Kante
- 74: Druckfeder
- 76: Druckschlauch
- 78: Klemmeinrichtung
- 80: Kolben
- 82: Druckschlauch
- 84: Anschlagselement
- 86: Eingriffsabschnitt
- 88: Nut
- 90: Klemmeinrichtung
- 92: Kolben
- 94: Druckschlauch
- 96: Druckschlauch
- 98: Federblech
- 100: Sägezahnprofil
- 102: Ansatz
- 104: elastisches kompressibles Material
- 106: Feder
- F_{P}: Anpresskraft
- L: Laufrichtung der bewegten Fläche
- P₁: Druckzone
- P₂: Druckzone
- V_{R}: Verschieberichtung
- a: Hub
- a_{D}: Abstand

## Patentansprüche

1. Dichtungseinrichtung (10) zur seitlichen Abdichtung wenigstens einer an eine bewegte Fläche (12) angrenzenden Überdruck- oder Unterdruckzone in einer Papiermaschine mit wenigstens einem der bewegten Fläche (12) gegenüberliegenden Dichtelement (20), das über ein Gelenk (22) schwenkbar gelagert und zum Anlegen an die bewegte Fläche (12) durch entsprechendes Verschwenken mit einer Anpresskraft (F_{P}) beaufschlagbar ist
**dadurch gekennzeichnet,**
**dass** das Gelenk (22) und mit diesem die Schwenkachse (26) insbesondere in Richtung der Anpresskraft (F_{P}) auf die bewegte Fläche (12) zu und von dieser weg verstellbar und in seiner jeweiligen Position fixierbar ist.

2. Dichtungseinrichtung nach Anspruch 1,
**dadurch gekennzeichnet,**
**dass** das Gelenk (22) an einer verstellbaren und in ihrer jeweiligen Position fixierbaren Leiste (28) gebildet ist.

3. Dichtungseinrichtung nach Anspruch 2,
**dadurch gekennzeichnet,**
**dass** sich die Leiste (28) quer zur Laufrichtung (L) der bewegten Fläche (12) erstreckt.

4. Dichtungseinrichtung nach Anspruch 2 oder 3,
**dadurch gekennzeichnet,**
**dass** die Leiste (28) an einem Träger (36) fixierbar ist.

5. Dichtungseinrichtung nach einem der Ansprüche 2 bis 4,
**dadurch gekennzeichnet,**
**dass** die Leiste über eine Klemmeinrichtung (54) in ihrer jeweiligen Lage fixierbar ist.

6. Dichtungseinrichtung nach Anspruch 5,
**dadurch gekennzeichnet,**
**dass** die Klemmeinrichtung (54) wenigstens einen Kolben (56) und/oder wenigstens einen Druckschlauch (58) umfasst.

7. Dichtungseinrichtung nach einem der Ansprüche 2 bis 6,
**dadurch gekennzeichnet,**
**dass** die Leiste (28) mit Distanzhaltern (64) versehen und in eine Endposition verstellbar ist, in der diese Distanzhalter (64) an der bewegten Fläche (12) anliegen und damit eine vorgebbare Position des Gelenks relativ zur bewegten Fläche (12) definieren.

8. Dichtungseinrichtung nach Anspruch 7,
**dadurch gekennzeichnet,**
**dass** mehrere quer zur Laufrichtung (L) über die bewegte Fläche (12) verteilte Distanzhalter (64) vorgesehen sind.

9. Dichtungseinrichtung nach Anspruch 7 oder 8,
**dadurch gekennzeichnet,**
**dass** die Distanzhalter (64) zumindest teilweise durch Noppen, Rollen und/oder dergleichen gebildet sind.

10. Dichtungseinrichtung nach einem der Ansprüche 2 bis 9,
**dadurch gekennzeichnet,**
**dass** die Distanzhalter (64) durch einen vorgebbaren Rückhub insbesondere beim Fixieren der Leiste (28) wieder von der bewegten Fläche (12) abhebbar sind.

11. Dichtungseinrichtung nach einem der vorhergehenden Ansprüche,
**dadurch gekennzeichnet,**
**dass** sich die durch das Gelenk (22) definierte Schwenkachse (26) des Dichtelementes (20) quer zur Laufrichtung (L) der bewegten Fläche (12) erstreckt.

12. Dichtungseinrichtung nach einem der Ansprüche 2 bis 11,
**dadurch gekennzeichnet,**
**dass** die Leiste (28) zur Bildung des Gelenks (22) mit einem Eingriffsabschnitt (30) versehen ist, der in eine in dem Dichtelement (20) vorgesehene Nut (32) eingreift.

13. Dichtungseinrichtung nach Anspruch 12,
**dadurch gekennzeichnet,**
**dass** die Nut (32) an einer in Laufrichtung (L) der bewegten Fläche (12) betrachtet hinteren Stirnseite (34) des Dichtelements (20) vorgesehen ist.

14. Dichtungseinrichtung nach einem der Ansprüche 2 bis 13,
**dadurch gekennzeichnet,**
**dass** das Dichtelement (20) allgemein in Laufrichtung (L) der bewegten Fläche (12) betrachtet zwischen der Leiste (28) und einem insbesondere einem Träger (36) oder dergleichen zugeordneten Anschlag (38) angeordnet ist.

15. Dichtungseinrichtung nach Anspruch 14,
**dadurch gekennzeichnet,**
**dass** die dem Anschlag (38) zugewandte vordere Stirnfläche (40) des Druckelements (20) konvex gekrümmt ist.

16. Dichtungseinrichtung nach einem der vorhergehenden Ansprüche,
**dadurch gekennzeichnet,**
**dass** das Dichtelement (20) einen Belüftungsansatz (42) umfasst, der sich in Laufrichtung (L) der bewegten Fläche (12) vom dichtend mit dieser Fläche (12) zusammenwirkenden Ende (44) des Dichtelements (20) wegerstreckt, um in einem sich an den Dichtbereich (46) anschließenden Belüftungsbereich (48) für eine Belüftung insbesondere von in der bewegten Fläche (12) vorgesehenen Öffnungen (16) zu sorgen.

17. Dichtungseinrichtung nach einem der Ansprüche 2 bis 16,
**dadurch gekennzeichnet,**
**dass** der Belüftungsansatz (42) mit der bewegten Fläche (L) einen sich in deren Laufrichtung (L) erweiternden Spalt (50) bildet.

18. Dichtungseinrichtung nach einem der Ansprüche 2 bis 17,
**dadurch gekennzeichnet,**
**dass** das Dichtelement (20) zum Anlegen an die bewegte Fläche (12) im Bereich seines dichtend mit dieser Fläche (12) zusammenwirkenden Endes (44) entsprechend beaufschlagbar ist.

19. Dichtungseinrichtung nach Anspruch 2 bis 18,
**dadurch gekennzeichnet,**
**dass** das Dichtelement (20) im Bereich seines dichtend mit der bewegten Fläche (12) zusammenwirkenden Endes (44) einen sich allgemein von der bewegten Fläche (12) wegerstreckenden Ansatz (52) aufweist und über diesen Ansatz (52) entsprechend beaufschlagbar ist.

20. Dichtungseinrichtung nach einem der vorhergehenden Ansprüche,
**dadurch gekennzeichnet,**
**dass** das Dichtelement (20) zum Anlegen an die bewegte Fläche (12) über wenigstens einen Druckschlauch (24) entsprechend beaufschlagbar ist.

21. Dichtungseinrichtung nach einem der Ansprüche 2 bis 20,
**dadurch gekennzeichnet,**
**dass** die Leiste (28) durch wenigstens einen Druckschlauch (62) verstellbar ist.

22. Dichtungseinrichtung nach einem der Ansprüche 2 bis 21,
**dadurch gekennzeichnet,**
**dass** die Leiste (28) mehrteilig, insbesondere zweiteilig, ausgeführt ist und dass die Leistenteile (28', 28") relativ zueinander um einen definierten Betrag (a) verstellbar, insbesondere verschiebbar, sind.

23. Dichtungseinrichtung nach Anspruch 22,
**dadurch gekennzeichnet,**
**dass** die mehrteilige Leiste (28) zunächst im auseinander gezogen Zustand soweit verstellbar ist, **dass** der Belüftungsansatz (42) des Dichtelements (20) an der bewegten Fläche (12) anliegt.

24. Dichtungseinrichtung nach Anspruch 23,
**dadurch gekennzeichnet,**
**dass** das Dichtelement (20) über die Leiste (28) so beaufschlagbar ist, **dass** der Belüftungsansatz (42) an die bewegte Fläche (12) angepresst wird.

25. Dichtungseinrichtung nach einem der Ansprüche 2 bis 24,
**dadurch gekennzeichnet,**
**dass** die Leiste (28) zwei um einen vorgebbaren Hub (a_{D}) relativ zueinander verstellbare Leistenteile (28', 28") umfasst und der das Gelenk (22) bzw. den Eingriffsabschnitt (30) aufweisende Leistenteil (28') nach erfolgtem Fixieren des anderen Leistenteils (28") entsprechend dem vorgebbaren Hub (a) wieder zurückziehbar ist, um den Belüftungsansatz (42) wieder von der bewegten Fläche (12) abzuheben.

26. Dichtungseinrichtung nach Anspruch 25,
**dadurch gekennzeichnet,**
**dass** der das Gelenk (22) bzw. den Eingriffsabschnitt (32) aufweisende Leistenteil (28') federnd in seine zurückgezogene Position belastet ist.

27. Dichtungseinrichtung nach einem der Ansprüche 2 bis 26,
**dadurch gekennzeichnet,**
**dass** der das Gelenk (22) bzw. den Eingriffsabschnitt aufweisende Leistenteil (30) über wenigstens einen Druckschlauch (76) in seine ausgezogene Position beaufschlagbar ist.

28. Dichtungseinrichtung nach einem der Ansprüche 2 bis 27,
**dadurch gekennzeichnet,**
**dass** der andere Leistenteil (28") über eine Klemmeinrichtung (54) in seiner jeweiligen Lage fixierbar ist.

29. Dichtungseinrichtung nach Anspruch 28,
**dadurch gekennzeichnet,**
**dass** die Klemmeinrichtung (54) wenigstens einen Kolben (56) und/oder wenigstens einen Druckschlauch (58) umfasst.

30. Dichtungseinrichtung nach einem der vorhergehenden Ansprüche,
**dadurch gekennzeichnet,**
**dass** das Dichtelement (20) über eine Klemmeinrichtung (78) in seiner jeweiligen Schwenklage fixierbar ist.

31. Dichtungseinrichtung nach Anspruch 30,
**dadurch gekennzeichnet,**
**dass** die Klemmeinrichtung (78) wenigstens einen Kolben (80) und/oder wenigstens einen Druckschlauch (82) umfasst.

32. Dichtungseinrichtung nach Anspruch 31,
**dadurch gekennzeichnet,**
**dass** die Klemmeinrichtung (78) so ausgeführt ist, dass sich das Dichtelement (20) bei einer Beaufschlagung des Kolbens bzw. Druckschlauches von der bewegten Fläche (12) löst.

33. Dichtungseinrichtung nach einem der vorhergehenden Ansprüche,
**dadurch gekennzeichnet,**
**dass** ein in einem jeweiligen Abstand zur bewegten Fläche (12) fixierbares und die Anlegebewegung des Dichtelements (20) begrenzendes Anschlagselement (84) vorgesehen ist.

34. Dichtungseinrichtung nach Anspruch 33,
**dadurch gekennzeichnet,**
**dass** das Anschlagselement (84) über eine Klemmeinrichtung (90) in seiner jeweiligen Position fixierbar ist.

35. Dichtungseinrichtung nach Anspruch 34,
**dadurch gekennzeichnet,**
**dass** die Klemmeinrichtung (90) wenigstens einen Kolben (92) und/oder wenigstens einen Druckschlauch (94) umfasst.

36. Dichtungseinrichtung nach Anspruch 34 und 35,
**dadurch gekennzeichnet,**
**dass** das Anschlagselement (84) über wenigstens einen Druckschlauch (96) unter Mitnahme des Dichtelements (20) zumindest wieder soweit zurückziehbar ist, **dass** sich das Dichtelement (20) von der bewegten Fläche (12) löst.

37. Dichtungseinrichtung nach Anspruch 35,
**dadurch gekennzeichnet,**
**dass** die Klemmeinrichtung (90) so ausgeführt ist, **dass** das Anschlagselement (84) bei einer Beaufschlagung des Kolbens (92) bzw. Druckschlauches (94) unter Mitnahme des Dichtelements (20) zumindest wieder soweit zurückgezogen wird, **dass** sich das Dichtelement (20) von der bewegten Fläche (12) löst.

38. Dichtungseinrichtung nach einem der vorhergehenden Ansprüche zur seitlichen Abdichtung wenigstes einer an die Innen- oder Außenwand eines rotierenden Mantels (18) einer Saug- oder Blaswalze oder an ein bewegtes Band angrenzenden Druckzone (P₁, P₂).

39. Dichtungseinrichtung nach einem der vorhergehenden Ansprüche zur Verwendung zwischen einem Saug- oder Blaskasten und dem rotierenden Mantel (18) einer Saug- oder Blaswalze oder einem bewegten Band.

40. Dichtungseinrichtung nach einem der vorhergehenden Ansprüche,
**dadurch gekennzeichnet,**
**dass** das Dichtelement (20) als eine sich zumindest im Wesentlichen über die gesamte Walzenlänge erstreckende Dichtleiste ausgebildet ist.

## Claims

1. Sealing device (10) for the lateral sealing of at least one positive pressure or vacuum zone adjoining a moving surface (12) in a paper machine, having at least one sealing element (20) which is opposite the moving surface (12), is mounted via a joint (22) such that it can be pivoted and, in order to bear on the moving surface (12) by means of appropriate pivoting, can be acted on with a pressing force (F_{P}), **characterized in that** the joint (22) and, with the latter, the pivot axis (26) can be adjusted towards and away from the moving surface (12), in particular in the direction of the pressing force (F_{P}), and can be fixed in its respective position.

2. Sealing device according to Claim 1, **characterized in that** the joint (22) is formed on a strip (28) which is adjustable and can be fixed in its respective position.

3. Sealing device according to Claim 2, **characterized in that** the strip (28) extends transversely with respect to the running direction (L) of the moving surface (12).

4. Sealing device according to Claim 2 or 3, **characterized in that** the strip (28) can be fixed to a support (36).

5. Sealing device according to one of Claims 2 to 4, **characterized in that** the strip can be fixed in its respective position by a clamping device (54).

6. Sealing device according to Claim 5, **characterized in that** the clamping device (54) comprises at least one piston (56) and/or at least one pressure hose (58).

7. Sealing device according to one of Claims 2 to 6, **characterized in that** the strip (28) is provided with spacers (64) and can be adjusted into an end position, in which these spacers (64) bear on the moving surface (12) and therefore define a predefinable position of the joint relative to the moving surface (12).

8. Sealing device according to Claim 7, **characterized in that** a plurality of spacers (64) are provided distributed over the moving surface (12) transversely with respect to the running direction (L).

9. Sealing device according to Claim 7 or 8, **characterized in that** the spacers (64) are at least partly formed by knobs, rollers and/or the like.

10. Sealing device according to one of Claims 2 to 9, **characterized in that** the spacers (64) can be lifted off the moving surface (12) again by means of a predefinable return travel, in particular when fixing the strip (28).

11. Sealing device according to one of the preceding claims, **characterized in that** the pivot axis (26) of the sealing element (20), defined by the joint (22), extends transversely with respect to the running direction (L) of the moving surface (12).

12. Sealing device according to one of Claims 2 to 11, **characterized in that**, in order to form the joint (22), the strip (28) is provided with an engagement section (30) which engages in a groove (32) provided in the sealing element (20).

13. Sealing device according to Claim 12, **characterized in that** the groove (32) is provided on a rear end (34) of the sealing element (20) as viewed in the running direction (L) of the moving surface (12).

14. Sealing device according to one of Claims 2 to 13, **characterized in that** the sealing element (20), viewed generally in the running direction (L) of the moving surface (12), is arranged between the strip (28) and a stop (38) assigned in particular to a support (36) or the like.

15. Sealing device according to Claim 14, **characterized in that** the front end face (40) of the sealing element (20), facing the stop (38), is curved convexly.

16. Sealing device according to one of the preceding claims, **characterized in that** the sealing element (20) comprises a ventilation extension (42), which extends in the running direction (L) of the moving surface (12), away from the end (44) of the sealing element (20) which interacts in a sealing manner with this surface (12), in order to ensure ventilation, in particular of openings (16) provided in the moving surface (12), in a ventilation region (48) adjoining the sealing region (46).

17. Sealing device according to one of Claims 2 to 16, **characterized in that** the ventilation extension (42) forms with the moving surface (12) a gap (50) that widens in its running direction (L).

18. Sealing device according to one of Claims 2 to 17, **characterized in that**, in order to bear on the moving surface (12), the sealing element (20) can be acted on appropriately in the region of its end (44) interacting in a sealing manner with this surface (12).

19. Sealing device according to Claims 2 to 18, **characterized in that**, in the region of its end (44) interacting in a sealing manner with the moving surface (12), the sealing element (20) has an extension (52) extending generally away from the moving surface (12) and can be acted on appropriately via this extension (52).

20. Sealing device according to one of the preceding claims, **characterized in that**, in order to bear on the moving surface (12), the sealing element (20) can be acted on appropriately by at least one pressure hose (24).

21. Sealing device according to one of Claims 2 to 20, **characterized in that** the strip (28) can be adjusted by means of at least one pressure hose (62).

22. Sealing device according to one of Claims 2 to 21, **characterized in that** the strip (28) is implemented in many parts, in particular in two parts, and **in that** the strip parts (28', 28") can be adjusted, in particular displaced, relative to one another by a defined amount (a).

23. Sealing device according to Claim 22, **characterized in that** the multipart strip (28) can initially be adjusted in the pulled-apart state to such an extent that the ventilation extension (42) of the sealing element (20) bears on the moving surface (12).

24. Sealing device according to Claim 23, **characterized in that** the sealing element (20) can be acted on via the strip (28) in such a way that the ventilation extension (42) is pressed against the moving surface (12).

25. Sealing device according to one of Claims 2 to 24, **characterized in that** the strip (28) comprises two strip parts (28', 28") that can be adjusted relative to one another by a predefinable travel (a_{D}), and the strip part (28') having the joint (22) or the engagement section (30), after the other strip part (28") has been fixed, can be pulled back again in accordance with the predefinable travel (a) in order to lift the ventilation extension (42) off the moving surface (12) again.

26. Sealing device according to Claim 25, **characterized in that** the strip part (28') having the joint (22) or the engagement section (30) is spring-loaded into its pulled-back position.

27. Sealing device according to one of Claims 2 to 26, **characterized in that** the strip part (28') having the joint (22) or the engagement section can be acted on in its pulled-out position by at least one pressure hose (76).

28. Sealing device according to one of Claims 2 to 27, **characterized in that** the other strip part (28") can be fixed in its respective position by a clamping device (54).

29. Sealing device according to Claim 28, **characterized in that** the clamping device (54) comprises at least one piston (56) and/or at least one pressure hose (58).

30. Sealing device according to one of the preceding claims, **characterized in that** the sealing element (20) can be fixed in its respective pivoted position by at least one clamping device (78).

31. Sealing device according to Claim 30, **characterized in that** the clamping device (78) comprises at least one piston (80) and/or at least one pressure hose (82).

32. Sealing device according to Claim 31, **characterized in that** the clamping device (78) is implemented in such a way that the sealing element (20) is separated from the moving surface (12) when the piston or pressure hose is pressurized.

33. Sealing device according to one of the preceding claims, **characterized in that** a stop element (84) is provided which can be fixed at a respective distance from the moving surface (12) and limits the contact movement of the sealing element (20).

34. Sealing device according to Claim 33, **characterized in that** the stop element (84) can be fixed in its respective position by a clamping device (90).

35. Sealing device according to Claim 34, **characterized in that** the clamping device (90) comprises at least one piston (92) and/or at least one pressure hose (94).

36. Sealing device according to Claims 34 and 35, **characterized in that** the stop element (84) can be pulled back again by at least one pressure hose (96), taking with it the sealing element (20), at least to such an extent that the sealing element (20) is separated from the moving surface (12).

37. Sealing device according to Claim 35, **characterized in that** the clamping device (90) is implemented in such a way that, when the piston (92) or pressure hose (94) is pressurized, the stop element (84) is pulled back again, taking with it the sealing element (20), at least to such an extent that the sealing element (20) is separated from the moving surface (12).

38. Sealing device according to one of the preceding claims for the lateral sealing of at least one pressure zone (P₁, P₂) adjacent to the inner or outer wall of a rotating shell (18) of a suction or blower roll or to a moving belt.

39. Sealing device according to one of the preceding claims for use between a suction or blower box and the rotating shell (18) of a suction or blower roll or a moving belt.

40. Sealing device according to one of the preceding claims, **characterized in that** the sealing element (20) is formed as a sealing strip extending at least substantially over the entire roll length.

## Revendications

1. Dispositif d'étanchéité (10) pour l'étanchéité latérale d'au moins une zone de surpression ou de dépression adjacente à une surface mobile (12) dans une machine à papier comprenant au moins un élément d'étanchéité (20) opposé à la surface mobile (12), qui est monté de manière à pouvoir pivoter au moyen d'une articulation (22) et qui peut être sollicité par une force de contact (F_{P}) par pivotement correspondant pour s'appliquer contre la surface mobile (12),
**caractérisé en ce que**
l'articulation (22) et avec celle-ci, l'axe de pivotement (26), peut être déplacée notamment dans la direction de la force de contact (F_{P}) vers la surface mobile (12) et depuis celle-ci et peut être fixée dans sa position respective.

2. Dispositif d'étanchéité selon la revendication 1,
**caractérisé en ce que**
l'articulation (22) est formée sur une barre (28) réglable et pouvant être fixée dans sa position respective.

3. Dispositif d'étanchéité selon la revendication 2,
**caractérisé en ce que**
la barre (28) s'étend transversalement à la direction d'avance (L) de la surface mobile (12).

4. Dispositif d'étanchéité selon la revendication 2 ou 3,
**caractérisé en ce que**
la barre (28) peut être fixée sur un support (36).

5. Dispositif d'étanchéité selon l'une quelconque des revendications 2 à 4,
**caractérisé en ce que**
la barre peut être fixée par le biais d'un dispositif de serrage (54) dans sa position respective.

6. Dispositif d'étanchéité selon la revendication 5,
**caractérisé en ce que**
le dispositif de serrage (54) comprend au moins un piston (56) et/ou au moins un tuyau de pression (58).

7. Dispositif d'étanchéité selon l'une quelconque des revendications 2 à 6,
**caractérisé en ce que**
la barre (28) est pourvue d'éléments d'espacement (64) et peut être réglée dans une position extrême dans laquelle ces éléments d'espacement (64) s'appliquent contre la surface mobile (12) et définissent ainsi une position prédéfinissable de l'articulation par rapport à la surface mobile (12).

8. Dispositif d'étanchéité selon la revendication 7,
**caractérisé en ce que**
plusieurs éléments d'espacement (64) répartis sur la surface mobile (12) transversalement à la direction d'avance (L) sont prévus.

9. Dispositif d'étanchéité selon la revendication 7 ou 8,
**caractérisé en ce que**
les éléments d'espacement (64) sont formés au moins en partie par des boutons, des galets et/ou similaires.

10. Dispositif d'étanchéité selon l'une quelconque des revendications 2 à 9,
**caractérisé en ce que**
les éléments d'espacement (64) peuvent être à nouveau soulevés de la surface mobile (12) par une course de recul prédéfinissable, notamment lors de la fixation de la barre (28).

11. Dispositif d'étanchéité selon l'une quelconque des revendications précédentes,
**caractérisé en ce que**
l'axe de pivotement (26) de l'élément d'étanchéité (20), défini par l'articulation (22), s'étend transversalement à la direction d'avance (L) de la surface mobile (12).

12. Dispositif d'étanchéité selon l'une quelconque des revendications 2 à 11,
**caractérisé en ce que**
la barre (28) est pourvue, pour former l'articulation (22), d'une portion d'engagement (30) qui vient en prise dans une rainure (32) prévue dans l'élément d'étanchéité (20).

13. Dispositif d'étanchéité selon la revendication 12,
**caractérisé en ce que**
la rainure (32) est prévue sur un côté frontal (34) arrière de l'élément d'étanchéité (20), considéré dans la direction d'avance (L) de la surface mobile (12).

14. Dispositif d'étanchéité selon l'une quelconque des revendications 2 à 13,
**caractérisé en ce que**
l'élément d'étanchéité (20), considéré généralement dans la direction d'avance (L) de la surface mobile (12), est disposé entre la barre (28) et une butée (38) associée notamment à un support (36) ou similaire.

15. Dispositif d'étanchéité selon la revendication 14,
**caractérisé en ce que**
la surface frontale (40) avant de l'élément d'étanchéité (20), tournée vers la butée (38), a une courbure convexe.

16. Dispositif d'étanchéité selon l'une quelconque des revendications précédentes,
**caractérisé en ce que**
l'élément d'étanchéité (20) comprend une pièce de ventilation (42) qui s'écarte, dans la direction d'avance (L) de la surface mobile (12), de l'extrémité (44) de l'élément d'étanchéité (20) coopérant hermétiquement avec cette surface (12), afin d'assurer dans une région de ventilation (48) se raccordant à la région d'étanchéité (46), une ventilation d'ouvertures (16) prévues notamment dans la surface mobile (12).

17. Dispositif d'étanchéité selon l'une quelconque des revendications 2 à 16,
**caractérisé en ce que**
la pièce de ventilation (42) forme avec la surface mobile (12) une fente (50) s'élargissant dans sa direction d'avance (L).

18. Dispositif d'étanchéité selon l'une quelconque des revendications 2 à 17,
**caractérisé en ce que**
l'élément d'étanchéité (20) peut être sollicité de manière correspondante pour s'appliquer contre la surface mobile (12) dans la région de son extrémité (44) coopérant hermétiquement avec cette surface (12).

19. Dispositif d'étanchéité selon l'une quelconque des revendications 2 à 18,
**caractérisé en ce que**
l'élément d'étanchéité (20) présente, dans la région de son extrémité (44) coopérant hermétiquement avec la surface mobile (12), une pièce (52) s'écartant généralement de la surface mobile (12) et peut être sollicité de manière correspondante par le biais de cette pièce (52).

20. Dispositif d'étanchéité selon l'une quelconque des revendications précédentes,
**caractérisé en ce que**
l'élément d'étanchéité (20) peut être sollicité de manière correspondante pour s'appliquer contre la surface mobile (12) par le biais d'au moins un tuyau de pression (24).

21. Dispositif d'étanchéité selon l'une quelconque des revendications 2 à 20,
**caractérisé en ce que**
la barre (28) peut être réglée par au moins un tuyau de pression (62).

22. Dispositif d'étanchéité selon l'une quelconque des revendications 2 à 21,
**caractérisé en ce que**
la barre (28) est réalisée en plusieurs parties, notamment en deux parties, et **en ce que** les parties de la barre (28', 28") peuvent être réglées l'une par rapport à l'autre d'une valeur (a) définie, notamment par coulissement.

23. Dispositif d'étanchéité selon la revendication 22,
**caractérisé en ce que**
la barre en plusieurs parties (28) est d'abord réglable dans son état étiré, dans une mesure telle que la pièce de ventilation (42) de l'élément d'étanchéité (20) s'applique contre la surface mobile (12).

24. Dispositif d'étanchéité selon la revendication 23,
**caractérisé en ce que**
l'élément d'étanchéité (20) peut être sollicité par le biais de la barre (28) dans une mesure telle que la pièce de ventilation (42) soit pressée contre la surface mobile (12).

25. Dispositif d'étanchéité selon l'une quelconque des revendications 2 à 24,
**caractérisé en ce que**
la barre (28) comprend deux parties de barre (28', 28") réglables l'une par rapport à l'autre d'une course prédéfinissable (a_{D}), et la partie de barre (28') présentant l'articulation (22) ou la portion d'engagement (30) peut être à nouveau ramenée en arrière après la fixation de l'autre partie de barre (28") suivant la course prédéfinissable (a), afin de soulever à nouveau la pièce de ventilation (42) de la surface mobile (12).

26. Dispositif d'étanchéité selon la revendication 25,
**caractérisé en ce que**
la partie de barre (28') présentant l'articulation (22) ou la portion d'engagement (30) est contrainte par ressort dans sa position ramenée en arrière.

27. Dispositif d'étanchéité selon l'une quelconque des revendications 2 à 26,
**caractérisé en ce que**
la partie de barre (28') présentant l'articulation (22) ou la portion d'engagement peut être sollicitée par le biais d'au moins un tuyau de pression (76) dans sa position sortie.

28. Dispositif d'étanchéité selon l'une quelconque des revendications 2 à 27,
**caractérisé en ce que**
l'autre partie de barre (28") peut être fixée dans sa position respective par le biais d'un dispositif de serrage (54).

29. Dispositif d'étanchéité selon la revendication 28,
**caractérisé en ce que**
le dispositif de serrage (54) comprend au moins un piston (56) et/ou au moins un tuyau de pression (58).

30. Dispositif d'étanchéité selon l'une quelconque des revendications précédentes,
**caractérisé en ce que**
l'élément d'étanchéité (20) peut être fixé par le biais d'un dispositif de serrage (78) dans sa position de pivotement respective.

31. Dispositif d'étanchéité selon la revendication 30,
**caractérisé en ce que**
le dispositif de serrage (78) comprend au moins un piston (80) et/ou au moins un tuyau de pression (82).

32. Dispositif d'étanchéité selon la revendication 31,
**caractérisé en ce que**
le dispositif de serrage (78) est réalisé de telle sorte que l'élément d'étanchéité (20) se détache de la surface mobile (12) dans le cas d'une sollicitation du piston ou du tuyau de pression.

33. Dispositif d'étanchéité selon l'une quelconque des revendications précédentes,
**caractérisé en ce que**
l'on prévoit un élément de butée (84) pouvant être fixé à une distance respective de la surface mobile (12) et limitant le mouvement d'application de l'élément d'étanchéité (20).

34. Dispositif d'étanchéité selon la revendication 33,
**caractérisé en ce que**
l'élément de butée (84) peut être fixé dans sa position respective par le biais d'un dispositif de serrage (90).

35. Dispositif d'étanchéité selon la revendication 34,
**caractérisé en ce que**
le dispositif de serrage (90) comprend au moins un piston (92) et/ou au moins un tuyau de pression (94).

36. Dispositif d'étanchéité selon la revendication 34 et 35,
**caractérisé en ce que**
l'élément de butée (84) peut être ramené en arrière à nouveau par le biais d'au moins un tuyau de pression (96) avec entraînement de l'élément d'étanchéité (20), dans une mesure telle que l'élément d'étanchéité (20) se détache de la surface mobile (12).

37. Dispositif d'étanchéité selon la revendication 35,
**caractérisé en ce que**
le dispositif de serrage (90) est réalisé de telle sorte que l'élément de butée (84), dans le cas d'une sollicitation du piston (92) ou du tuyau de pression (94) soit ramené en arrière à nouveau en entraînant l'élément d'étanchéité (20) dans une mesure telle que l'élément d'étanchéité (20) se détache de la surface mobile (12).

38. Dispositif d'étanchéité selon l'une quelconque des revendications précédentes, pour l'étanchéité latérale d'au moins une zone de pression (P₁, P₂) adjacente à la paroi interne ou externe d'une enveloppe rotative (18) d'un cylindre d'aspiration ou de soufflage ou à une bande en mouvement.

39. Dispositif d'étanchéité selon l'une quelconque des revendications précédentes, pour l'utilisation entre une caisse aspirante ou soufflante et l'enveloppe rotative (18) d'un cylindre d'aspiration ou de soufflage ou une bande en mouvement.

40. Dispositif d'étanchéité selon l'une quelconque des revendications précédentes,
**caractérisé en ce que**
l'élément d'étanchéité (20) est réalisé sous la forme d'une barre d'étanchéité s'étendant au moins sensiblement sur toute la longueur du cylindre.
